# EUROPÄISCHE PATENTSCHRIFT

(11) **EP 0 647 744 B1**
(45) Veröffentlichungstag und Bekanntmachung des Hinweises auf die Patenterteilung: **18.11.1998**
(21) Anmeldenummer: 94890101.2
(22) Anmeldetag: 14.06.1994
(51) Int. Cl.: E04B 1/68

(54) **Bewehrung für Betonkonstruktionen an einer konstruktiven Fuge**
Reinforcement for concrete constructions at a constructional joint
Armature pour construction en béton au niveau d'un joint constructif

(30) Priorität: 08.10.1993 AT 2023/93
(43) Veröffentlichungstag der Anmeldung: 12.04.1995
(73) Patentinhaber: ALLGEMEINE BAUGESELLSCHAFT - A. PORR AKTIENGESELLSCHAFT, 1031 Wien (AT)
(72) Erfinder: Tischberger, Gerhard, A-4311 Schwertberg (AT)
(74) Vertreter: Widtmann, Georg, Dipl.-Ing. Dr. techn.

(56) Entgegenhaltungen:
- EP-A- 0 532 908
- EP-A- 0 568 799

## Beschreibung

Die Erfindung betrifft eine Bewehrung für Betonkonstruktionen an konstruktiven Fugen in einem und/oder zwei Betonbauteil(en), welche Bewehrung zumindest eine Aufnahme für ein Fugenband aus Gummi, Kunststoff od. dgl. aufweist.

Bei Bauwerken, welche mit Beton aufgebaut sind, ist es bei Überschreiten eines bestimmten Maßes üblich, Arbeits- bzw. Dehnungsfugen vorzusehen. Die Arbeitsfugen sind durch die spezifische Konstruktion eines Bauteiles, z. B. Gebäudes oder einer Brücke, bedingt, wohingegen die Dehnungsfugen erforderlich sind, um einen Ausgleich für die Dehnung bzw. Kontraktion von Bauteilen zu schaffen, die auf Grund der unterschiedlichen Temperaturen bedingt sind. Hiebei wird beispielsweise in Abständen von 24 bis 25 m jeweils eine Dehnungsfuge vorgesehen. Um ein Eindringen von Feuchtigkeit od. dgl. durch diese Arbeits-bzw. Dehnungsfugen zu vermeiden, werden in diesen Fugen gummielastische Bänder, sogenannte Fugenbänder, angeordnet. Diese Fugenbänder müssen aus arbeitsökonomischen Gründen bereits bei der Schalung für den Betonbauteil eingelegt werden, wobei einerseits eine leichte Montage des Fugenbandes erwünscht ist und eine Lagefixierung desselben während des Umhüllens mit Beton zielführend ist und gleichzeitig eine Verletzung des Fugenbandes, wie beispielsweise Löcher durch dasselbe hindurch, welche dazu dienen, mit einem Rödeldraht dasselbe an den Bewehrungen zu befestigen, verhindert ist. Eine weitere Schwierigkeit besteht darin, daß ein Teil des Fugenbandes, u. zw. jener, der in den weiteren, später zu fertigenden, konstruktiven Bauteil ragen soll, einerseits in den ersten Bauteil nicht eingebettet werden darf und anderseits ebenfalls nicht verletzt werden soll.

Aus der DE-B-1 259 546 wird eine Fugeneinlage für Betonkonstruktion bekannt, wobei das Fugenband mittig und beidseitig desselben verlaufende Stege aufweist, die im Bereich der späteren Fuge angeordnet sind. Diese Stege tragen Schalungen aus Streckmetall für die zu bildende Fuge. Eine derartige Konstruktion vereinfacht zwar die Schalungsarbeiten, da anstelle von Holzverschalungen Streckmetall vorgesehen ist, eine Lagefixierung für eine exakte Orientierung des Fugenbandes, bezogen normal auf die Schalung, kann hier nicht erreicht werden, da keine zusätzliche Stützung des Fugenbandes vorliegt, so daß unerwünschte Verwerfungen od. dgl. vorliegen können.

Aus der CH-A-559 294 und der US-A-3,884,000 wird ein weiteres Fugenband bekannt, das an seinen beiden parallel zur Längserstreckung vorgesehenen Enden eine Verstärkung aus Stahlstäben trägt. Als Streckglied quer zur Längserstreckung sind Bügel aus Stahl vorgesehen, die jeweils im Bereiche der sich längs erstreckenden Stahlverstärkungen in entsprechende Ausnehmungen eingreifen und die gleichzeitig mit einem Rödeldraht an der im Beton vorzusehenden Stahlarmierung befestigt sind. Obwohl durch eine derartige Konstruktion eine exakte Lagefixierung des Fugenbandes sowohl in Längsrichtung als auch quer hiezu ermöglicht ist, weist eine derartige Fugenbandhalterung den Nachteil auf, daß in relativ kurzen Abständen derartige Bügel vorzusehen sind, durch welche die Quererstreckung des Fugenbandes gewährleistet sind, die an den Bewehrungen mittels eines Rödeldrahtes befestigt werden müssen, so daß zwar eine exakte Positionierung des Fugenbandes möglich ist, jedoch ein besonders hoher Arbeitsaufwand vorliegt. Bei ungeschultem Personal besteht zusätzlich die Möglichkeit, daß nicht die erforderliche Anzahl von Fixierungen für das Fugenband gegeben ist, so daß trotz dieser Konstruktion im täglichen Gebrauch unexakt orientierte Fugenbänder vorliegen.

Aus der EP-A-0 532 908 wird ein Fugenschalungselement bekannt, das ein korbartiges Gebilde aus einer Stahlgittermatte aufweist. In diesem Korb soll das Fugenband aufgenommen werden. Beidseitig des Korbes sind in etwa normal abstrebende Winkel angeschweißt, welche die eigentlichen Schalungselemente aus Streckmetall tragen. Obwohl ein derartiges Schalungselement die Aufgabe löst, das Fugenband vor dem eigentlichen Betoniervorgang exakt zu positionieren, liegen jedoch erhebliche Nachteile vor. Einerseits müssen eine hohe Anzahl von Winkeln beidseitig zu dem korbartigen Gebilde, das das Fugenband tragen soll, angeschweiß werden, damit die Schalungselemente exakt positioniert werden können und gleichzeitig in der Lage sind, den auf sie durch den fließfähigen Beton ausgeübten Druck aufzunehmen. Anderseits tritt durch die korbartige Einhüllung des Fugenbandes der besondere Nachteil auf, daß durch den bei einem Korb vorliegenden gitterförmigen Aufbau die erforderliche exakte Umschließung des Fugenbandes einen außerordentlichen Arbeitsaufwand bedingt, da der Beton, u. zw. nicht nur der Feinanteil, eben durch das Gitter hindurchtreten muß, wobei der Materialfluß einerseits durch das Gitter wesentlich behindert ist und anderseits durch die zusätzlich angeschweißten Winkel ein weiterer ungünstiger Strömungswiderstand gegeben ist. Eine auch nur an einer Stelle mangelhafte Einbettung des Fugenbandes in den Beton hat jedoch zur Ursache, daß die erwünschte Abdichtung der Fuge nicht erreicht werden kann, so daß der gesamte Aufwand, welcher für die Positionierung des Fugenbandes erforderlich ist, nicht zur erwünschten technischen Realisierung führt.

Die Aufgabe der vorliegenden Erfindung besteht nun darin, eine Bewehrung für Betonkonstruktionen zu schaffen, die eine einfache und rasche Positionierung eines Fugenbandes erlaubt, die auf Grund ihrer konstruktiven Ausbildung eine besonders arbeitsextensive Umhüllung des Fugenbandes mit Beton erlaubt und das gleichzeitig besonders einfach und mit geringem Arbeitsaufwand erstellt werden kann.

Die erfindungsgemäße Bewehrung, insbesondere aus Stahl, für Betonkonstruktionen an konstruktiven Fugen in einem und/oder zwei Betonbauteil(en), welche Bewehrung zumindest eine Aufnahme für ein die Fuge überbrückendes Fugenband aus Gummi, Kunststoff od. dgl. mit einer Vielzahl quer zur Längsrichtung des Fugenbandes an der Aufnahme anschließend angeordneten Bügeln, die über in Längsrichtung des Bandes orientierte Bewehrungen verbunden sind, aufweist, wobei beidseitig zur Aufnahme Schalungselemente, welche insbesondere Perforationen aufweisen, z. B. Streckmetallplatten, angeordnet sind, besteht im wesentlichen darin, daß die Bügel unmittelbar und/oder über in Längsrichtung des Fugenbandes verlaufende weitere Bewehrungen, welche mit den Bügeln unmittelbar verbunden sind, die Schalungselemente tragen und daß die Bügel mit der Aufnahme und dem Bereich, der die Schalungselemente und/oder die das/die Schalungselement(e) tragende weitere Bewehrung aufweist, einstückig ausgebildet sind. Mit einer derartigen Ausbildung ist eine Bewehrung geschaffen, die einerseits ein Fugenband trägt und anderseits Schalungselemente für die Fuge aufweist, so daß die Anordnung des Fugenbandes gemeinsam mit den Schalungselementen erfolgen kann. Dadurch, daß die Bügel das Fugenband direkt bzw. unter Vermittlung von einer längs des Fugenbandes verlaufenden weiteren Bewehrung tragen, ist ein besonders einfacher Bügel gegeben, der gleichzeitig eine strömungstechnische einfache Ausbildung erlaubt, so daß weiters eine Bewehrung gegeben ist, die besonders einfach und mit geringem Arbeitsaufwand hergestellt werden kann, wobei eine exakte Positionierung der Schalung gemeinsam mit dem Fugenband gewährleistet ist. Anderseits kann eine derartige Bewehrung strömungstechnisch so materialarm ausgebildet werden, daß während des Füllvorganges mit Beton eine erwünschte vollflächige Umhüllung des Fugenbandes in dem zu betonierenden Bereich einfach erreicht werden kann.

Wird die Aufnahme für das Fugenband mit einem U- bzw. V_förmigen Bereich der Bügel gebildet, so kann das Fugenband je nach Länge, Dicke und Flexibilität desselben entsprechend des Abstandes der U-förmigen Bereiche der Bügel zueinander exakt und arbeitsmäßig stationär fixiert werden, wobei, falls erforderlich, auch die Einfügung des Fugenbandes nach Positionierung der Bewehrung vor Ort erfolgen kann. Weiters ist sichergestellt, daß der Strömungswiderstand für den flüssigen Beton außerordentlich geringgehalten werden kann, da lediglich die U-förmigen bzw. V_förmigen Bereiche des Bügels Strömungsschikanen darstellen.

Entspricht der U- bzw. V-förmige Bereich der Aufnahme im wesentlichen der Quererstreckung des Fugenbandes, so kann dasselbe nicht nur in der Längsrichtung, sondern auch in der Querrichtung hiezu exakt in der Lage gehalten sein, so daß Verbiegungen des Fugenbandes während der Arbeiten auf besonders einfache Weise zu vermeiden sind.

Weist der Bügel beidseits zum U- bzw. V-förmigen Bereich zumindest einen gegengleich zum U- bzw. V-förmigen Bereich orientierten weiteren U- bzw. V-förmigen Bereich mit einem weiteren Schenkel, der quer zu den Schenkeln des U's bzw. V's verläuft auf, so ist eine in etwa dreifache Lyraschleife durch die Stahlbewehrung gegeben, die durch einen einfachen Biegevorgang erhalten werden kann, wobei die mittlere Lyraschleife, also der mittlere U-förmige Bügel zur Aufnahme des Fugenbandes dient und die weiteren Schenkel entweder direkt oder über längs des Fugenbandes verlaufende Bewehrungen die Schalungselemente tragen können.

Entspricht der U- bzw. V-förmige Bereich nur einem Teil der Quererstreckung des Fugenbandes und trägt an den Enden des U's bzw. V's quer zum Fugenband verlaufende Schenkel, welche die Schalungselemente aufweisen, so ist eine außerordentlich einfache Bewehrung gegeben, die besonders einfach hergestellt werden kann und für bestimmte Erfordernisse einen ausreichenden Schutz des Fugenbandes gewährleistet.

Ist der aus dem Bügel herausragende Teil des Fugenbandes seinerseits von einem U- bzw. V-förmigen Bereich eines weiteren Bügels umgeben, welcher Schenkeln aufweist, die quer zur Längserstreckung des Fugenbandes angeordnet sind, so kann eine im wesentlichen symmetrische Ausbildung einer Aufnahme für das Fugenband erreicht werden, wobei es aus logistischen Gründen beispielsweise erwünscht sein kann, daß zwei derartige Bewehrungen vorgesehen sind, die jeweils nur an einer Seite eine Schalung tragen, so daß auf der Baustelle derart vorgegangen werden kann, daß einerseits ein Teil der Bewehrung montiert wird, sodann das Fugenband in die Bewehrung eingelegt wird, wobei das Fugenband in etwa zur Hälfte seiner Quererstreckung aus der Aufnahme ragt. Zur Abdeckung dieses weiteren aus der Aufnahme herausragenden Teiles des Fugenbandes wird sodann gegengleich eine weitere Aufnahme aufgebracht, die wie die erste Aufnahme lediglich an einer Seite die Schalung trägt. Die weitere Bewehrung kann sodann an der ersten Bewehrung mit Rödeldraht befestigt werden, so daß mit einfachsten Mitteln eine exakte Positionierung sowohl des Fugenbandes als auch der Bewehrung an konstruktiv schwierigen Fugen gewährleistet ist.

Eine besonders einfache Montage ergibt sich dann, wenn die weiteren Bügel über in Längsrichtung des Fugenbandes verlaufende Bewehrungen verbunden sind.

Weist der Bügel einen etwa U- bzw. V-förmigen Bereich auf, welcher Schenkel trägt, die im Inneren des U's bzw. V's angeordnet sind, wobei mit den beiden Schenkeln eine Aufnahme für das Fugenband gebildet ist, so kann eine Aufnahme für das Fugenband gebildet werden, die z. B. bei einer senkrechten Orientierung des Fugenbandes nach oben und unten offen ist, so daß einerseits die Positionierung des Fugenbandes durch die weitere Bewehrung gegeben sein kann und weiters ein einfaches vollständiges Umfließen des Fugenbandes auch im unteren und oberen Bereich des Fugenbandes vollkommen gewährleistet sein kann.

Tragen die Schenkel des U's bzw. des V's die Schalungselemente, so ist durch diese Bewehrung eine besonders einfache Ausbildung einer Arbeitsfuge erhalten.

Falls erwünscht, kann das Fugenband in der Aufnahme durch einen Klemmsitz gehalten werden, wobei dieser Klemmsitz einerseits vor der Montage der Bewehrung erfolgen kann, so daß die Bewehrung gemeinsam mit dem Fugenband vor Ort positioniert werden kann, anderseits besteht auch die Möglichkeit, das Fugenband nach Montage der Stahlbewehrung in die Aufnahme einzulegen und sodann durch Verformung der Bügel eine Lagefixierung des Fugenbandes zu bewerkstelligen.

Im folgenden wird die Erfindung anhand der Zeichnungen näher erläutert.

Es zeigen:
Fig. 1 und 2 Schnitt durch eine Schalung mit einem bewehrten Betonbauteil und vertikalem Arbeitsfugenband in Draufsicht,
Fig. 3 einen Schnitt durch zwei Betonbauteile mit Stahlbewehrung und einem horizontal angeordneten Fugenband und
Fig. 4 die Stahlbewehrung gemäß Fig. 1 mit Fugenband in Schrägansicht.

In Fig. 1 ist eine Bauphase dargestellt, bei welcher ein Bauteil 1 einer vertikalen Wand aus Beton gefertigt wird, wohingegen der imaginäre Bauteil 2 erst nach Verfestigung des Bauteiles 1 mit Beton gefertigt wird. Zwischen den Schalungsteilen 3 und 4 ist die Armierung angeordnet, die mit vertikalen Stahlamierungen 5 und horizontalen Stahlarmierungen 6 aufgebaut ist. Die Bewehrung kann auch aus anderen Materialien z.B. Kohlenstoffasern bestehen. Der Bügel 7 ist in etwa lyraförmig aufgebaut und weist eine Aufnahme in Form des U-förmigen Bereiches 8 auf, welcher das Fugenband 9 zur Gänze aufnimmt. An diesem U-förmigen Bereich schließen zwei weitere umgekehrt orientierte U-förmige Bereiche 10 an, von welchen Schenkel 11 abstreben. Diese Schenkel sind in etwa im mittleren Bereich des U-förmigen Bereiches 8 vorgesehen. Entlang des Fugenbandes sind eine Mehrzahl von Bügeln 7 vorgesehen, die untereinander über Bewehrungen 12, die längs des Fugenbandes 9 verlaufen, verbunden sind. Die Schenkeln 11 sind durch Punktschweißung mit einem Streckmetallgitter 13 verbunden, wobei eine Verbindung des Streckmetallgitters entlang der Bewehrung 12a erfolgt, die längs des Fugenbandes orientiert ist und mittig des U-förmigen Bereiches 8 mit den Bügeln 7 verschweißt ist. Anstelle eines Streckmetallgitters kann auch ein anderes perforiertes Metallband vorgesehen sein. Unter bestimmten Voraussetzungen kann auch anstelle des Metallgitters ein Gitter aus Kunststoff od. dgl. angeordnet werden. Innerhalb der Schalung ist ein Kantholz 14 vertikal angeordnet, das die Positionierung der Stahlbewehrung 15 innerhalb der Schalungsteile 3, 4 sicherstellt. Ab einer bestimmten Höhe der vertikalen Stahlbetonmauer muß ein weiteres Kantholz 16, das an der Fläche eines Gitters 13 angreift, vorgesehen sein. Das Fugenband 9 reicht, wie besonders deutlich ersichtlich, von dem Bauteil 1 in den Bauteil 2. Weiters sind Verdickungen 17 am Fugenband vorgesehen, so daß eine besonders gute Fixierung im Betonbauteil erfolgen kann.

Der lichte Abstand der beiden Schalungsteile 3, 4 beträgt 30 cm, der Durchmesser der Stahlarmierungen 5 und 6 12 mm, der Abstand a der beiden Schenkel der U's jeweils 2,5 cm, wohingegen der Durchmesser der Stahlbewehrung 5 mm beträgt. Die Bügel 7 sind in einer Entfernung von 25 cm zueinander angeordnet, so daß während des Verfüllens des Hohlraumes zwischen den Schalungsteilen 3, 4 der fließfähige Beton ungehindert bis zum Fugenband 9 vortreten kann und dieses auch vollflächig abdeckt, so daß keinerlei Lunker od. dgl. auftreten, die sodann Undichtigkeitsstellen gegebenenfalls bedingen können.

Soll der zweite Bauteil 2 gefertigt werden, ist es sodann lediglich erforderlich, die Kanthölzer 14 und 16 zu entfernen und entlang der Schalungsteile 3, 4 eine weitere Stahlbewehrung 15 anzuordnen, die in der Regel spätestens nach 24 m vorzusehen ist. Eine Fixierung der Stahlbewehrung erfolgt sodann in analoger Weise, wie in Fig. 1 dargestellt. In diese Stahlbewehrung wird sodann das Fugenband 9 eingefügt, wobei durch Gegeneinanderbiegen der weiteren U-förmigen Bereiche 10 auch eine Fixierung des Fugenbandes 9 erreicht werden kann.

In Fig. 2 ist eine weitere Stahlbewehrung 18 dargestellt, die mit zwei Reihen von Bügeln 19 und 20 aufgebaut sind. Diese Bügel weisen jeweils einen U-förmigen Bereich 21, 22 auf, von welchen Schenkel 23 und 24 abragen. Die Bügel 19, 20 sind über Bewehrungen 12, die in Längsrichtung des Fugenbandes 9 verlaufen, miteinander verbunden. Diese Bewehrungen 12 dienen genauso wie bei der Stahlbewehrung von Fig. 1 zur Längsversteifung der Streckmetallgitter 13. Das Streckmetallgitter ist im zeichnerisch dargestellten Ausführungsbeispiel jeweils mit den Bügeln 19 verbunden, wobei auch die Möglichkeit bestünde, daß jeweils ein Streckmetallgitter von einem Bügel, u. zw. gegengleich getragen wird. Die beiden Bügel 19 und 20 sind über einen Rödeldraht 25 mit der Stahlamierung 6 und 5 verbunden und lagefixiert. Bei Verfüllung der Hohlräume 1 bzw. 2 mit fließfähigem Beton tritt eine besonders gute Verfüllung der Räume auch bezüglich des Fugenbandes 9 ein, da geringfügigste Strömungsbehinderungen gegenüber dem Beton vorliegen. Eine Positionierung der Stahlbewehrung 18 kann entweder so erfolgen, daß ein Zusammenbau der Bügelreihen 19 mit Streckmetall 13 und der Bügel 20 vor Einbau zwischen den Schalungselementen 3, 4 erfolgt, wobei das Fugenband 9 bereits in der Aufnahme, die durch den U-förmigen Bereich 21 bzw. 22 gebildet ist, erfolgt. Es besteht allerdings auch die Möglichkeit, zuerst vor Ort eine Montage der Bügel 19 durchzuführen, sodann das Fugenband 9 anzuordnen und mit der Bügelreihe der Bügel 20 abzudecken. Wie sowohl aus der Fig. 1 als auch aus der Fig. 2 hervorgeht, wird das Fugenband, welches aus gummielastischem Material besteht, durch die Bügel in ihrer gesamten Quererstreckung jeweils derart gestützt sind, daß eine wesentliche Verformung vermieden wird. Die Verformung in Längsrichtung ist durch die Vielzahl der Bügel, die hintereinander angeordnet sind, vermieden.

Bei dem in Fig. 3 dargestellten Ausführungsbeispiel mit einem Schnitt durch zwei Bauteile 26, 27 ist eine zumindest teilweise horizontal angeordnete Arbeitsfuge 28 vorgesehen. Aus dem mit einer Armierung 29 versehenen Bauteil 26 ragt eine Armierung 30 in den Bauteil 27. Die Bügel weisen einen in etwa U- bzw. V-förmigen Bereich 31 auf, der Schenkel 32 und 33 trägt, die im Inneren des U-förmigen Bereiches 31 angeordnet sind, wobei durch diese Schenkel 32 und 33 erneut eine Aufnahme für das Fugenband 9 gebildet ist. Die äußeren Schenkel 34, 35 des U-förmigen Bereiches der Bügel tragen ihrerseits ein Streckmetall 13, wobei die Verbindung der Bügel 31 zu einer Stahlbewehrung 34 über die längs des Fugenbandes 9 verlaufende Bewehrung 12 erfolgt. Auch hier ist, wie besonders deutlich ersichtlich, eine vollkommen freie Durchtrittsmöglichkeit des Betons zum Fugenband gegeben.

Die Bügel in den Fig. 1, 2 und 3 sind jeweils einstückig ausgebildet, wobei die Verbindung mit den Schalungselementen, also dem Streckmetallgitter 13, entweder direkt oder über die längs des Fugenbandes verlaufende Bewehrung 12 bzw. 12a erfolgt. Zusätzliche Strömungswiderstände sind vermieden und es ist eine außerordentliche einfache Ausbildung der Stahlbewehrung gewährleistet.

Bei der in Fig. 4 dargestellten Stahlbewehrung 15, die der Stahlbewehrung gemäß Fig. 1 entspricht, ist deutlich ersichtlich, daß die Bügel 7 im Abstand zueinander angeordnet sind und jeweils über die Bewehrungen 12, die in Längsrichtung y des Fugenbandes 9 verlaufen, miteinander verbunden sind. Das Fugenband 9 ist in dem großen U-förmigen Bereich 8, der in Querrichtung z zum Fugenband orientiert ist, der Bügel angeordnet, wobei aus Übersichtsgründen lediglich zwei Bügel 7 dargestellt sind, die in einer Vielzahl hintereinander vorgesehen sind. So sind beispielsweise 4 Bügel pro m vorgesehen.

Dadurch, daß die Aufnahmen für das Fugenband im wesentlichen durch die U-förmig bzw. V-förmig gebogenen Bereiche der Bügel erfolgen und keine zusätzlichen Querverstrebungen zur Lagefixierung des Bandes angeordnet sind, kann der fließfähige Beton frei zum Fugenband treten und dasselbe vollflächig umschließen. Der Strömungswiderstand ist lediglich dort gegeben, wo er sinnvollerweise auch gewährleistet sein soll, u. zw. im Bereich der Schalungselemente des Streckmetallgitters 13.

## Patentansprüche

1. Bewehrung, insbesondere aus Stahl, für Betonkonstruktionen an konstruktiven Fugen (28) in einem und/oder zwei Betonbauteil(en) (1, 2, 26, 27), welche Bewehrung zumindest eine Aufnahme (8, 21, 22, 32, 33) für ein Fugenband (9) aus Gummi, Kunststoff od. dgl. mit einer Vielzahl quer zur Längsrichtung des Fugenbandes an der Aufnahme anschließend angeordneten Bügeln (7, 19, 20, 31), die über in Längsrichtung des Fugenbandes orientierte weitere Bewehrungen (12) verbunden sind, aufweist, wobei beidseitig zur Aufnahme(8) Schalungselemente (13), welche insbesondere Perforationen aufweisen, z. B. aus Streckmetall, Lochplatten od. dgl., angeordnet sind, wobei die Bügel (7) unmittelbar und/oder über in Längsrichtung des Fugenbandes verlaufende weitere Bewehrungen (12), welche mit den Bügeln (7, 19, 20, 31) unmittelbar verbunden sind, die Schalungselemente (13) tragen und die Bügel (7, 19, 20, 31) mit der Aufnahme (8, 21, 22, 32, 33) und dem Bereich, der die Schalungselemente (13) und/oder die das/die Schalungselement(e) (13) tragende weitere Bewehrung (12) aufweist, einstückig ausgebildet sind.

2. Bewehrung nach Anspruch 1, dadurch gekennzeichnet, daß die Aufnahme (8, 21, 22) für das Fugenband (9) mit einem U- bzw. V-förmigen Bereich der Bügel (7, 19, 20) gebildet ist.

3. Bewehrung nach Anspruch 2, dadurch gekennzeichnet, daß der U- bzw. V-förmige Bereich der Aufnahme (8) im wesentlichen der Quererstreckung des Fugenbandes entspricht.

4. Bewehrung nach Anspruch 2 oder 3, dadurch gekennzeichnet, daß der Bügel (7) beidseits zum U- bzw. V-förmigen Bereich (8) zumindest einen gegengleich zum U- bzw. V-orientierten weiteren U- bzw V-förmigen Bereich (10) mit einem weiteren Schenkel, der quer zu den Schenkeln (11) des U's bzw. V's verläuft, aufweist.

5. Bewehrung nach Anspruch 4, dadurch gekennezeichnet, daß die quer angeordneten Schenkel (11) die Schalungselemente (13) tragen.

6. Bewehrung nach Anspruch 2, dadurch gekennzeichnet, daß die U- bzw. V-förmigen Bereiche nur einem Teil der Quererstreckung des Fugenbandes entsprechen und an den Enden des U's bzw. V's quer zum Fugenband verlaufende Schenkel (23, 24) aufweisen, welche die Schalungselemente (13) tragen.

7. Bewehrung nach Anspruch 6, dadurch gekennzeichnet, daß der aus dem Bügel (19) herausragende Teil des Fugenbandes (9) seinerseits von einem U- bzw. V-förmigen Bereich (22) eines weiteren Bügels (20) umgeben ist, welcher Schenkel (24) aufweist, die quer zur Längserstreckung des Fugenbandes (9) angeordnet sind.

8. Bewehrung nach Anspruch 7, dadurch gekennzeichnet, daß die weiteren Bügel (20) über in Längsrichtung des Fugenbandes verlaufende weitere Bewehrungen (12) verbunden sind.

9. Bewehrung nach Anspruch 1, dadurch gekennzeichnet, daß der Bügel mit etwa U- bzw. V-förmigen Bereichen (31) Schenkel (32, 33) aufweist, die im Inneren des U's bzw. V's angeordnet sind, wobei mit den beiden Schenkeln (32, 33) eine Aufnahme für das Fugenband gebildet ist.

10. Bewehrung nach Anspruch 9, dadurch gekennzeichnet, daß die äußeren Schenkel (34, 35) des U's bzw. V's die Schalungselemente (13) tragen.

11. Bewehrung nach einem der Ansprüche 1 bis 10, dadurch gekennzeichnet, daß die Aufnahme (8, 21, 22, 32, 33) einen Klemmsitz für das Fugenband (9) bildet.

## Claims

1. Reinforcement, in particular of steel, for concrete structures at design joints (28) in one and/or two concrete components (1, 2, 26, 27), which reinforcement exhibits at least one mounting (8, 21, 22, 32, 33) for a joint waterstop (9) made of rubber, plastic or the like with a plurality of binders (7, 19, 20, 31) which are disposed adjoining the mounting transversely relative to the longitudinal direction of the joint waterstop and connected by means of further reinforcements (12) orientated in the longitudinal direction of the joint waterstop, whereby the formwork elements (13), which in particular exhibit perforations, e.g. made of expanded metal mesh, perforated plates or the like, are disposed on both sides of the mounting (8), whereby the binders (7) carry the formwork elements (13) directly and/or by means of further reinforcements (12) which run in the longitudinal direction of the joint waterstop and are connected directly to the binders (7, 19, 20, 31), and the binders (7, 19, 20, 31) are embodied in one piece with the mounting (8, 21, 22, 32, 33) and the portion which exhibits the formwork elements (13) and/or the further reinforcement (12) carrying the formwork element or elements (13).

2. Reinforcement according to claim 1, characterised in that the mounting (8, 21, 22) for the joint waterstop (9) is formed with a U-shaped or V-shaped portion of the binders (7, 19, 20).

3. Reinforcement according to claim 2, characterised in that the U-shaped or V-shaped portion of the mounting (8) essentially corresponds to the transverse extension of the joint waterstop.

4. Reinforcement according to claim 2 or 3, characterised in that on both sides of the U-shaped or V-shaped portion (8) the binder (7) exhibits at least one further U-shaped or V-shaped portion (10) which is orientated towards the U or V in a mirror image and has a further limb which runs transversely relative to the limbs (11) of the U or V.

5. Reinforcement according to claim 4, characterised in that the limbs (11) disposed transversely carry the formwork elements (13).

6. Reinforcement according to claim 2, characterised in that the U-shaped or V-shaped portions correspond to only one part of the transverse extension of the joint waterstop and at the ends of the U or V exhibit limbs (23, 24) which run transversely relative to the joint waterstop and carry the formwork elements (13)

7. Reinforcement according to claim 6, characterised in that the part of the joint waterstop (9) projecting out of the binder (19) is for its part surrounded by a U- shaped or V-shaped portion (22) of a further binder (20) which exhibits limbs (24) which are disposed transversely relative to the longitudinal extension of the joint waterstop (9).

8. Reinforcement according to claim 7, characterised in that the further binders (20) are connected by means of further reinforcements (12) running in the longitudinal direction of the joint waterstop.

9. Reinforcement according to claim 1, characterised in that the binder with roughly U-shaped or V-shaped portions (31) exhibits limbs (32, 33) which are disposed in the interior of the U or V, whereby a mounting for the joint waterstop is formed with the two limbs (32, 33).

10. Reinforcement according to claim 9, characterised in that the outer limbs (34, 35) of the U or V carry the formwork elements (13).

11. Reinforcement according to one of claims 1 to 10, characterised in that the mounting (8, 21, 22, 32, 33) forms a clamp fit for the joint waterstop (9).

## Revendications

1. Armature, en particulier en acier, pour constructions en béton au niveau de joints de construction (28) dans un et/ou deux composants en béton (1, 2, 26, 27), laquelle armature comporte au moins un logement (8, 21, 22, 32, 33) pour une bande couvre-joint (9) en caoutchouc, matière plastique ou autres, pourvue d'une pluralité d'étriers (7, 19, 20, 31) disposés à la suite du logement, transversalment par rapport au sens longitudinal de la bande couvre-joint, qui sont reliés par d'autres armatures (12) orientées en sens longitudinal de la bande couvre-joint, de part et d'autre du logement (8) étant disposés des éléments de coffrage (13), lesquels présentent en particulier des perforations, p.ex. en métal étiré, des plaques à trous ou autres, les étriers (7) portant directement et/ou par l'intermédiaire d'autres armatures (12) s'étendant en sens longitudinal de la bande couvre-joint, lesquelles sont reliées directement aux étriers (7, 19, 20, 31), les éléments de coffrage (13), et les étriers (7, 19, 20, 31) étant réalisés de manière solidaire avec le logement (8, 21, 22, 32, 33) et la partie, qui comporte les éléments de coffrage (13) et/ou l'autre armature (12) portant l'élément ou les éléments de coffrage (13).

2. Armature selon la revendication 1, caractérisée en ce que le logement (8, 21, 22) pour la bande couvre-joint (9) est réalisé avec une partie en forme de U ou V des étriers (7, 19, 20).

3. Armature selon la revendication 2, caractérisée en ce que la partie en forme de U ou V du logement (8) correspond substantiellement à l'extension transversale de la bande couvre-joint.

4. Armature selon la revendication 2 ou 3, caractérisée en ce que l'étrier (7), de part et d'autre de la partie (8) en forme de U ou V, comporte au moins une autre partie (10) en forme de U ou V, diamétralement opposée au U ou V, avec une autre branche qui s'étend trasnsversalment par rapport aux branches (11) du U ou V.

5. Armature selon la revendication 4, caractérisée en ce que les branches (11) disposées transversalment portent les éléments de coffrage (13).

6. Armature selon la revendication 2, caractérisée en ce que les parties en forme de U ou V ne correspondent qu'à une partie de l'extension transversale de la bande couvre-joint et comportent aux extrémités du U ou V des branches (23, 24) s'étendant transversalment par rapport à la bande couvre-joint, lesquelles portent les éléments de coffrage (13).

7. Armature selon la revendication 6, caractérisée en ce que la partie de la bande couvre-joint (9), faisant saillie de l'étrier (19), est entourée de son côté par une partie (22) en forme de U ou V d'un autre étrier (20), lequel comporte des branches (24) disposées transversalment par rapport à l'extension longitudinale de la bande couvre-joint (9).

8. Armature selon la revendication 7, caractérisée en ce que les autres étriers (20) sont reliés par d'autres armatures (12) s'étendant en sens longitudinal de la bande couvre-joint.

9. Armature selon la revendication 1, caractérisée en ce que l'étrier présentant des parties sensiblement en forme de U ou V (31) comporte des branches (32, 33) qui sont disposées à l'intérieur du U ou V, avec les deux branches (32, 33) étant formé un logement pour la bande couvre-joint.

10. Armature selon la revendication 9, caractérisée en ce que les branches extérieures (34, 35) du U ou V portent les éléments de coffrage (13).

11. Armature selon l'une des revendications 1 à 10, caractérisée en ce que le logement (8, 21, 22, 32, 33) forme un ajustement serré pour la bande couvre-joint (9).
